# EUROPÄISCHE PATENTSCHRIFT

(11) **EP 0 236 750 B1**
(45) Veröffentlichungstag und Bekanntmachung des Hinweises auf die Patenterteilung: **06.05.1992**
(21) Anmeldenummer: 87101602.8
(22) Anmeldetag: 06.02.1987
(51) Int. Cl.: F15B 11/16, F15B 11/05

(54) **Hydraulikanlage**
Hydraulic system
Système hydraulique

(30) Priorität: 14.03.1986 DE 3608469
(43) Veröffentlichungstag der Anmeldung: 16.09.1987
(73) Patentinhaber: ROBERT BOSCH GMBH, 70442 Stuttgart (DE)
(72) Erfinder: Olbrich, Gottfried, Dipl.-Ing, D-7123 Sachsenheim 2 (DE)

(56) Entgegenhaltungen:
- EP-A- 0 190 431
- DE-A- 3 320 879
- US-A- 3 834 163
- US-A- 4 383 412
- US-A- 4 559 965

## Beschreibung

### Stand der Technik

Die Erfindung geht aus von einer Hydraulikanlage nach der Gattung des Hauptanspruchs. Bei einer derartigen bekannten Hydraulikanlage, wie sie aus der US-A-4 383 412 bekannt ist, ist eine der Pumpen als Verstellpumpe ausgebildet, und beide Pumpen fördern stets in dieselbe Druckleitung. Dies ist noch nicht sehr wirtschaftlich, insbesondere auch aufwendig, da eine Verstellpumpe sehr teuer ist und da der unterschiedliche Bedarf der Verbraucher an Druckmittel lediglich durch entsprechende Einstellung der Verstellpumpe erreicht wird.

### Vorteile und Aufgabe der Erfindung

Die erfindungsgemäße Hydraulikanlage mit den kennzeichnenden Merkmalen des Hauptanspruchs hat demgegenüber den Vorteil, daß bei einem Mehrpumpensystem eine optimale Energiebilanz erreichbar ist, und zwar mit vertretbaren Mitteln. Die Zuschaltung weiterer Pumpen wird bedarfsorientiert und stetig durchgeführt. Hierzu ist nur eine einzige Druckwaage zur Regelung zweier oder mehrerer Pumpenförderströme notwendig, mit bedarfsabhängiger Stromregelung beider Konstantpumpen und Neutralumlaufsteuerung derselben. Der Hauptverbraucher kann in einem load-sensing-Kreis angeordnet sein, die Nebenverbraucher ebenfalls oder in einem open-center-system.

Besonders zweckmäßig ist es in einem Zweipumpensystem, wenn bei kleinem Strombedarf nur die erste Pumpe Förderdruck bringt, während die zweite Pumpe bei geringem Neutralumlaufdruck fördert. Erst bei einem Strombedarf, der den der ersten Pumpe übersteigt, wird auch die zweite Pumpe mit auf Druck gefahren und der Summenstrom dem betätigten Verbraucher zugeführt.

### Zeichnung

Zwei Ausführungsbeispiele der Erfindung sind in der Zeichnung und in der nachfolgenden Beschreibung näher erläutert. Die beiden Zeichnungen zeigen jeweils eine Hydraulikanlage in schematischer Darstellung.

### Beschreibung der Ausführungsbeispiele

Im Ausführungsbeispiel nach Figur 1 sind mit 10 und 11 zwei Pumper bezeichnet, von denen die Pumpe 10 die erste Pumpe ist, die Pumpe 11 die zweite. Beide Pumpen saugen Druckmittel aus einem Behälter an, die Pumpe 10 fördert es in eine Leitung 12, die Pumpe 11 in eine Leitung 13. An die Leitung 13 ist eine Leitung 14 angeschlossen, die in die Leitung 12 mündet. In der Leitung 14 ist ein Rückschlagventil 15 angeordnet, das sich in Richtung von der Leitung 13 zur Leitung 12 zu öffnen vermag. An die Leitung 14 ist ein Druckbegrenzungsventil 16 angeschlossen.

Die Leitung 13 führt zu einer Druckwaage 17 mit den Schaltstellungen I, II, III, die fließenden Übergang aufweisen. An die eine Seite der Druckwaage führt eine von der Leitung 12 ausgehende Steuerleitung 19, an die entgegengesetzte Seite eine Steuerleitung 20, die zu einer Leitung 21 führt. Von der eine Längsseite der Druckwaage führt eine Leitung 22 zur Leitung 14, wo sie stromabwärts des Rückschlagventils 15 mündet, von der entgegengesetzten Seite führt eine Leitung 23 zur Rückaufleitung 24. Die Leitung 21 geht am Ende des Ventilblocks in die Rücklaufleitung 24 über.

Im Ventilblock befinden sich drei Wegeventile 26 bis 28, von denen nicht weiter bezeichnete Verbraucherleitungen zu entsprechenden Verbrauchern führen. In jeder Arbeitsstellung eines Wegeventils befindet sich eine Meßblende, die entsprechend den Wegeventilen die Indexzahlen A und B tragen. Von jedem Wegeventil führt eine Leitung 29 bis 31 zur Rücklaufleitung, und eine Steuerleitung 32 bis 34 zur Leitung 21; diese ist eine Signalleitung oder eine load-sensing-Leitung. An jeder Mündungsstelle der Leitungen 32 bis 34 in die Leitung 21 befindet sich ein Wechselventil 35 bis 37. Diese Ventile haben den Zweck, den jeweils höchsten, an einem Verbraucher herrschenden Druck in die Leitung 21 und damit an die rechte Stirnseite der Druckwaage 17 zu signalisieren. Auf diese Seite der Druckwaage wirkt auch eine Regelfeder 39 ein.

Die Druckwaage 17 hat den Zweck, die Pumpen 10 und 11 bedarfsorientiert zu schalten. Wenn kein Verbraucher zugeschaltet ist (wie gezeichnet), befindet sich die Druckwaage 17 in ihrer Schaltstellung I, da in der Leitung 21 kein Druck herrscht, wohl aber in der Leitung 19, und zwar ein Druck, der höher ist als die Kraft der Regelfeder 39. Das von beiden Pumpen geförderte Druckmittel fließt nun über die Leitung 23 zum Behälter 24.

Wird ein Verbraucher zugeschaltet - beispielsweise durch Verstellen des Wegeventils 28 - so baut sich in der Leitung 34 entsprechend dem Regeldruckgefälle an der Meßblende 28A ein Druck auf, welcher über das Rückschlagventil 37 in die Leitung 21 übertragen wird. Hat dieses Druckgefälle einen gestimmten Wert erreicht, was bedeutet, daß der Druck in der Leitung 21 ansteigt und der Verbraucher mehr Druckmittel braucht, dann wird entsprechend diesem Druck und der Kraft der Regelfeder 39 die Druckwaage in Richtung ihrer Schaltstellung II verstellt. Dabei fördert die Pumpe 11 immer noch in die Rücklaufleitung. Ist der Stromverbrauch gerade so groß, wie er dem Förderstrom von Pumpe 10 entspricht, hat die Druckwaage die mittlere Stellung II eingenommen, d. h. die Pumpe 11 fördert immer noch in die Rücklaufleitung. Erst mit weiter zunehmender Verstellung (Öffnung) der Meßblende 28A wird auch die Pumpe 11 zugeschaltet, da das sich verringernde Regeldruckgefälle an der Meßblende die Druckwaage 17 in Schaltstellung III verschiebt. In der Stellung III kann kein Druckmittel mehr in die Leitung 23 und damit in die Rücklaufleitung 24 fließen, sondern der Förderstrom beider Pumpen fließt über die Leitung 14 bzw. 12 zum Verbraucher.

Wird beispielsweise auch noch das Wegeventil 26 zugeschaltet und herrscht dort ein höherer Verbraucherdruck als am anderen Verbraucher, so steigt der Druck in der Leitung 32 über den in der Leitung 34 an, so daß nun der Druck aus der Leitung 32 an die rechte Stirnseite der Druckwaage signalisiert wird. In die Zuführungsleitung von der Leitung 12 beispielsweise zum Wegeventil 27 kann ein Strombegrenzungsventil 40 eingesetzt sein, das den maximalen Förderstrom zum Verbraucher begrenzt.

Auf die oben beschriebene Weise erreicht man eine bedarfsorientierte stetige Zuschaltung der zweiten Pumpe 11 zur ersten Pumpe. Es können natürlich auch noch weitere zusätzliche Pumpen auf diese Weise zugeschaltet werden. Die Druckwaage regelt auch den Druck.

Beim Ausführungsbeispiel nach Figur 2 sind gleiche Teile wie beim vorherigen Ausführungsbeispiel wieder mit denselben Ziffern bezeichnet. Dieses Ausführungsbeispiel unterscheidet sich gegenüber dem vorherigen vor allem dadurch, daß es sich hier um ein open center-System handelt, d. h. die Wegeventile - sie sind nun mit 50 bis 52 bezeichnet - weisen in der gezeichneten Mittelstellung eine durchgehende Verbindung 54 zur Rücklaufleitung 24 auf. Dafür entfällt in diesem Ausführungsbeispiel die Leitung 21, da die Besonderheit hier das Begeventil 50 ist, das außer der open center-Stellung I auch eine Zwischenstellung II aufweist, die eine Übergangsfunktion von open center auf load sensing-Technik hat, d. h. wenn an das Wegeventil 50 ein Verbraucher angeschlossen ist, wird hier der Lastdruck über eine Leitung 55 an die Druckwaage 17 herangeführt. Diese Leitung entspricht also der Leitung 21 des vorherigen Ausführungsbeispiels. Die Pumpe 10 dient hier sowohl für die Versorgung des Hauptverbraucher als auch für den kleinen Strombedarf der Nebenverbraucher an den Wegeventilen 51, 52. Wie im vorherigen Ausführungsbeispiel dient die Pumpe 11 durch entsprechende Betätigung der Druckwaage 17 wieder zur Deckung des Spitzenbedarfs des Hauptverbrauchers, welcher am Wegeventil 50 angeschlossen ist.

Eine Besonderheit besteht darin, daß in der Förderleitung 12 zwei verstellbare Drosseln 56, 57 angeordnet sind. Die Drossel 57 bewirkt, daß durch den im Neutralumlauf durch den Wegeventilblock zu den Leitungen 54 und 24 fließende Strom ein Druckabfall entsteht, der nach Überschreiten einer Δ p-Schwelle die Druckwaage öffnet und der Reststrom der beiden Pumpen über sie abfließt. Gleichzeitig ist die Drossel 57 bestimmend für den zum Wegeventil 52 fließenden Maximalstrom, wenn dieses betätigt ist. Es ist somit auch möglich, den vollen Summenstrom zu einem Nebenverbraucher, z. B. 52 zu bringen. Durch die spezielle Verknüpfung der Pumpenleitung mit der Neutralumlaufleitung 54 kann dieser Großstrom-Nebenverbraucher beliebig weit hinten im Wegeventilblock angeordnet sein. Mit der Drossel 56 hingegen kann der zum Wegeventil 51 fließende Maximalstrom justiert werden. Damit wird außer der Maximalstrombegrenzung zu den Wegeventilen 51 und 52 erreicht, daß bei einem Ölstrombegrenzungswert,der gleich oder kleiner dem von der Pumpe 10 ist, bei Betätigung dieser Wegeventile auch nur die Pumpe 10 gegen Druck fördert, während die Pumpe 11 bei Neutralumlaufdruck arbeitet.

## Patentansprüche

1. Hydraulikanlage mit zwei Pumpen (10, 11) für die Versorgung mehrerer Verbraucher über eine gemeinsame Druckleitung (12), denen jeweils ein Wegeventil (26 bis 28) vorgeschaltet ist, wobei der an einem Verbraucher eingangsseitig herrschende Lastdruck ermittelt und dieser Druck ausgangsseitig an einer Meßblende (26A bis 28A) im Wegeventil (26 bis 28) entsprechend dem sich dort einstellenden Regeldruckgefälle auf eine beiden Pumpen (10, 11) zugeordnete Druckwaage (17) über eine Steuerleitung (21, 55) zwecks Signalverarbeitung übertragen wird und mindestens eine der Pumpen (11) der Druckleitung (12) zuschaltbar ist, dadurch gekennzeichnet, daß zur Regelung des Druckes in der Steuerleitung (21, 55) ausschließlich die einzige Druckwaage (17) bei entsprechendem Druckanstieg in der Steuerleitung (21, 55) die andere Pumpe (11) stetig der Druckleitung (12) zuschaltet.

2. Anlage nach Anspruch 1, dadurch gekennzeichnet, daß beide Pumpen ausgangsseitig an der Druckwaage (17) einen gemeinsamen Anschluß (23) zu einer das Druckmittel zum Tank führenden Rücklaufleitung (24) haben und das sämtliche Wegeventile (26 bis 28) in einer als Neutralstellung bezeichneten Stellung gesperrt sind, bei der die Wegenventile (50 bis 52) einen Durchlauf zum Behälter haben (open-center-system).

3. Anlage nach Anspruch 2, dadurch gekennzeichnet, daß in der Druckleitung (12) zwei Drosseln (56, 57) angeordnet sind, zwischen denen eine Leitung (58) abzweigt, die an die zum Tank führende Rücklaufleitung (54) führt (Figur 2).

4. Anlage nach Anspruch 3, dadurch gekennzeichnet, daß ein Wegeventil neben der "open-center-Stellung" eine Umschaltstellung (II) zur Umschaltung von "open-centen" auf "load-sensing" aufweist, wobei "load-sensing" bedeutet, daß dann, wenn an das Wegeventil (50) ein Verbraucher angeschlossen ist, der Lastdruck über eine Steuerleitung (55) an die Druckwaage (17) herangeführt wird, wobei in der Umschaltstellung (II) die Druckleitung (12) mit der Steuerleitung (55) verbunden ist.

5. Anlage nach Anspruch 3 und 4, dadurch gekennzeichnet, daß die Steuerleitung (55) in Neutralstellung des besonderen Wegeventils (50) mit der Druckleitung (12) stromabwärts von Drossel (56) verbunden ist und bei an den Verbraucher zugeschaltetem Wegeventil (50) auf den Druckabgriffspunkt nach der internen Meßblende im Wegeventil (50) umschaltet.

## Claims

1. Hydraulic system with two pumps (10, 11) for the supply, via a common pressure conduit (12), of several consumer units each of which has a directional valve (26 to 28) connected upstream of it, the load pressure present at the inlet end of a consumer unit being determined and this pressure, at the outlet end of a metering orifice (26A to 28A) in the directional valve (26 to 28) corresponding to the control pressure drop occurring there, being transmitted to a pressure compensator (17) associated with both pumps (10, 11) via a control conduit (21, 55) for the purpose of signal processing, and at least one of the pumps (11) being switchable into the pressure conduit (12), characterised in that it is exclusively the single pressure compensator (17) which, in order to control the pressure in the control conduit (21, 55), continuously switches on the other pump (11) to the pressure conduit (12) in the case of a corresponding pressure rise in the control conduit (21, 55).

2. System according to Claim 1, characterised in that both pumps have, on the outlet end of the pressure compensator (17), a common connection (23) to a return conduit (24) leading the pressure medium to the tank and that all the directional valves (26 to 28) are shut off in a position designated as the neutral position, in which the directional valves (50 to 52) have a through passage to the container (open-centre system).

3. System according to Claim 2, characterised in that two throttles (56, 57) are located in the pressure conduit (12), a conduit (58) branching off between these two throttles and leading to the return conduit (54) which leads to the tank (Figure. 2).

4. System according to Claim 3, characterised in that a directional valve has, in addition to the "open-centre position", a switch position (II) for switching from "open-centen" (sic) to "load-sensing", "load-sensing" meaning that if a consumer unit is connected to the directional valve (50), the load pressure is fed via a control conduit (55) to the pressure compensator (17), the pressure conduit (12) being connected to the control conduit (55) in the switch position (II).

5. System according to Claim 3 and 4, characterised in that, in the neutral position of the special directional valve (50), the control conduit (55) is connected to the pressure conduit (12) downstream of throttle (56) and, if the directional valve (50) is connected to the consumer unit, is switched over to the pressure tapping point after the internal metering orifice in the directional valve (50).

## Revendications

1. Système hydraulique comprenant deux pompes (10, 11) pour alimenter plusieurs utilisateurs par une conduite de pression (12), commune, utilisateurs ayant en amont chaque fois un distributeur à tiroir (26-28), la pression de charge qui règne à l'entrée d'un utilisateur étant déterminée et cette pression en sortie étant mesurée sur le diaphragme de mesure (26A-28A) dans le distributeur à tiroir (26-28), en fonction de la chute de pression de réglage qui s'y établit, pour être appliquée à l'équilibreur de pression (17) associé à l'une des pompes (10, 11) par une conduite de commande (21, 55) pour transmettre le signal et au moins l'une des pompes (11) pouvant être branchée en plus dans la conduite de pression (12), caractérisé en ce que pour régler la pression dans la conduite de commande (21, 55), uniquement le seul équilibreur de pression (17) pour une augmentation correspondante de la pression dans la conduite de commande (21, 55) met en oeuvre l'autre pompe (11) en continu sur la conduite de pression (12).

2. Système selon la revendication 1, caractérisé en ce que les deux pompes sont reliées en sortie à l'équilibreur de pression (17) sur un branchement commun (23) pour une conduite de retour (24) reconduisant le fluide sous pression au réservoir et tous les distributeurs à tiroir (26-28) sont bloqués dans une position appelée position neutre dans laquelle les distributeurs à tiroir (50-52) ont un passage vers le réservoir (système à circuit ouvert).

3. Installation selon la revendication 2, caractérisée en ce que la conduite de pression (12) comporte deux organes d'étranglement (56, 57) et dans l'intervalle, dérive une conduite (58) qui est reliée à la conduite de retour (54) aboutissant au réservoir (figure 2).

4. Système selon la revendication 3, caractérisé en ce qu'un distributeur à tiroir comporte en plus d'une position à milieu ouvert, une position de commutation (II) pour passer de la position à milieu ouvert sur la position de détection de charge, l'expression "détection de charge" signifiant que lorsqu'un utilisateur est relié au distributeur à tiroir (50), la pression de charge est appliquée par une conduite de commande (55) à l'équilibreur de pression (17), et en position de commutation (II), la conduite de pression (12) est reliée à la conduite de commande (55).

5. Système selon la revendication 3 ou 4, caractérisé en ce que la conduite de commande (55) en position neutre du distributeur à tiroir (50) particulier, est reliée à la conduite de pression (12) en aval de l'organe d'étranglement (56) et pour un distributeur à tiroir (50) relié à l'utilisateur, on commute sur le point de prise de pression derrière le diaphragme de mesure, à l'arrière dans le distributeur à tiroir (50).
